# EUROPÄISCHE PATENTSCHRIFT

(11) **EP 0 052 778 B1**
(45) Veröffentlichungstag und Bekanntmachung des Hinweises auf die Patenterteilung: **13.03.1985**
(21) Anmeldenummer: 81108873.1
(22) Anmeldetag: 24.10.1981
(51) Int. Cl.: D06B 19/00

(54) **Verfahren und Vorrichtung zum gleichmässigen Auftragen von flüssigen Behandlungsflotten auf textile Flächengebilde, wie Warenbahnen**
Method and apparatus for continuously applying liquids onto webs
Procédé et appareil pour l'apport régulier de liquides de traitement sur des matières en bandes

(30) Priorität: 26.11.1980 DE 3044408
(43) Veröffentlichungstag der Anmeldung: 02.06.1982
(73) Patentinhaber: Mitter, Mathias, D-4815 Schloss Holte (DE); Mitter, Matthias Erich, jr., D-4811 Oerlinghausen 2 (DE)
(72) Erfinder: Mitter Mathias, D-4815 Schloss Holte-Stukenbrock (DE)
(74) Vertreter: Loesenbeck, Karl-Otto, Dipl.-Ing.

## Beschreibung

Die Erfindung betrifft ein Verfahren und eine Vorrichtung zum gleichmäßigen Auftragen von verschäumtein Flotten auf Textile Flächengebilde, insbesondere zum Auftragen auf kontinuierlich bewegte Warenbahnen mit Vorrichtungen zur Schaumerzeugung und Transportierung sowie Vorrichtungen für den Transport der Flächengebilde, wobei der Schaum direkt auf die Ware aufgebracht wird und der Schaum in einem vierseitig begrenzten Behälter abgelegt und in diesem Bereich eingesaugt wird.

Eine derartige Vorrichtung und das zugehörige Arbeitsverfahren ist in der DE-OS 25 23 062 beschrieben.

Die Vorteile des Aufschäumens von Auftragsflotten sind in dieser DE-OS klar zum Ausdruck gebracht. Bei dieser vorbekannten Vorrichtung wird aber der Schaum innerhalb eines Behälters auf die Ware gelegt, und zwar im Bereich eines Auftragskastens und durch eine Wand des Auftragskastens in die Ware eingerakelt. Das Auflegen der verschäumten Flotte direkt auf die Ware begründet aber noch nicht das Eindringen der verschäumten Flotte in die Ware, da je nach physikalischer Oberflächenbeschaffenheit und Oberflächenunterschiede sowie des chemischen Oberflächenzustandes und der Gleichmäßigkeit der Chemikalienauflage oder des Inhaltes der Ware, die Schaumbläschen unterschiedlich schnell und leicht zerbrechen und daher pro Flächeneinheit unterschiedliche Flüssigkeitsmengen zur Verfügung stehen. Der Schaumauftrag lediglich durch Auflegen auf eine Fläche und das Einrakeln des Schaumes durch eine Seitenkante der Auftragskammer gewährleistet kein gleichmäßiges Eindringen des Schaumes in die Warenbahn.

Der mit Farbpartikeln oder anderen Zusätzen versehene Schaum soll nur Flüssigkeit in minimalen Mengen Transportieren und diese Flüssigkeit vollkommen gleichmäßig an das Material abgeben.

Der vorliegenden Erfindung liegt somit die Aufgabe zugrunde, eine einwandfreie Behandlung einer Warenbahn mit Schaum zu gewährleisten dadurch, daß einerseits der Schaum tief in den Warengrund hineintransportiert wird und danach die Oberfläche der Ware mit Flotte versorgt wird. Dabei soll der Schaum auf eine möglichst eng begrenzte Fläche abgelegt werden.

Das erfindungsgemäße Verfahren besteht somit darin, daß der Schaum in die Ware bei Verlassen des Behälters zum zusätzlichen Flotten auftrag und Einpressen des Restschaumes unter Rakeleinwirkung eingedrückt wird. Dies hat den Vorteil, daß der Flottenanteil des Schaumes tief in den Warengrund gelangt und die Oberfläche der Ware nicht unversorgt bleibt, sondern durch das Eindrücken weiterer Schaummengen vor einem Grauschleier bewahrt wird. Dies wirkt, sich besonders bei Florware, beispielsweise Teppichware aus.

Insbesondere bei härteren Qualitäten einer mit Flor versehenen Warenbahn wirkt die Oberflächenstruktur der Warenbahn wie ein Sieb, so daß durch diese Oberflächenstruktur der Warenbahn die Schaumbläschen zerstört werden, so daß dann ein Flüssigkeits- bzw. respektive Flottenanfall durch Zerplatzen der Schaumbläschen entsteht, welcher über die gesamte Fläche vollkommen gleichmäßig ist. Das Vakuum ist in seiner Stärke einstellbar und die Menge des einzusaugenden Schaumes ist regelbar. Damit kann die Menge der Flotte in der gewünschten Toleranzgrenze gehalten werden von 1 bis 5 % im Verhältnis zur gewünschten aufzutragenden Flottenmenge pro Flächeneinheit. Dieses genaue Resultat ist mit dem Auflegen von Schaum auf das Material und dem nachträglichen Einrakeln des Schaumes durch eine Leiste bzw. eine Seitenkante des Auftragskastens nicht zu erzielen, da die Anstellung der Seitenkante des Kastens nicht veränderbar ist und selbst wenn an dieser Stelle eine Leistenrakel üblicher Art eingesetzt würde, die Rakel allein die Menge der in die Ware eindringenden Flotte nicht verändern kann.

Die erfindungsgemäße Vorrichtung zur Durchführung des Verfahrens besteht darin, daß als Begrenzung des Behälters eine Auftragseinrichtung vorgesehen ist, die als Einpreßrakel ausgebildet ist und unter der Warendürchführungsebene im durch den Behälter vierseitig begrenzten Raum eine Sauganordnung mit Saugschlitz vorgesehen ist.

Eine Weiterbildung des Erfindungsgedankens besteht darin, daß einbe Zuführungsvorrichtung vorgesehen ist, die den Schaum in einen über der Warenbahn stehenden Behälter od. dgl. einbringt, dessen eine Wand ganz oder teilweise durch die Auftragseinrichtung gebildet wird und unter der Warendurchführungsebene als Sauganordnung ein Saugkasten mit Saugschlitz vorgesehen ist, sowie diesem im Warenlauf vorzugsweise nachgeordnet als Auftragseinrichtung eine Rollrakel vorgesehen ist. Diese Roll- oder Walzenrakel kann angetrieben sein, wobei die in der Saugstärke einstellbare Sauganordnung der Rollrakel direkt vorgesetzt ist. Auftragseinrichtungen, wie beispielsweise angetriebene Rollrakel und Saugkasten bzw. Saugbalken mit Saugschlitz, gehen vorzugsweise über die Gesamtarbeitsbreite.

Ferner besteht ein Gedanke der Erfindung darin, daß die Sauganordnung im Verhältnis zur Auftragseinrichtung vor dieser, unter dieser oder in Warenlaufrichtung hinter dieser angeordnet ist. Damit kann der Saugstrom optimal angesetzt werden.

Weiterhin besteht ein Gedanke der Erfindung darin, daß der Farbraumbegrenzer, der die Ablagefläche begrenzt, verstellbar ist. Damit kann der Schaum möglichst vorteilhaft nach unten abfließen, denn aus dem Schaum löst sich auf der Ware die Flotte.

Der Schaum wird beim Auftrag über der Ware zerstört und auf der Ware steht dann nunmehr Flüssigkeit in der minimalen Menge zur Verfügung gleichmäßig über die gesamte Fläche, da die einstellbare und regelbare Sauganordnung die Vergleichmäßigung bringt und auch die Menge der Flüssigkeit bestimmt, die auf der Ware steht. Damit gelangt die Flüssigkeit gleichmäßig in die Ware.

Ein Vorteil der Verwendung von Vakuum besteht darin, daß das Eindringen von reiner Flüssigkeit in die Ware leichter und gleichmäßiger erfolgt, als wenn noch zusätzlich mechanische Widerstände an der Warenoberfläche überwunden werden müssen.

Das relativ geringe, in seiner Stärke steuerbare Vakuum entfernt die Luft aus dem Material und ermöglicht so ein widerstandsfreies, gleichmäßiges Eindringen der Flotte in das Material.

Das zusätzliche mechanische Eindrücken, Einpressen oder Einrakeln des Schaumes, vorzugsweise durch die Rollrakel, das vorzugsweise dem Durchsaugen oder Einsaugen des Schaumes in die Ware in Warenlaufrichtung nachgeordnet ist, hat den Vorteil, evtl. nicht zerplatzte Bläschen zum Platzen zu bringen und die Ware von Schaumresten und Flottenresten freizurakeln bzw. davon zu befreien.

Insbesondere ist an eine kontinuierliche Arbeitsweise gedacht. Es besteht aber auch die Möglichkeit, diskontinuierlich zu arbeiten, wobei dann die Sauganordnung und vorzugsweise auch die Walzenanordnung hin- und herverfahrbar ist.

In den Zeichnungen sind Ausführungsbeispiele für die erfindungsgemäße Vorrichtung dargestellt. Es zeigen :
Figur 1 eine Vorrichtung mit stationär angeordneter Saugeinrichtung, Zuführungsvorrichtung und Behälter, in schematischer Seitenansicht, mit Streichrakel,
Figur 2 eine Vorrichtung zum kontinuierlichen Arbeiten in schematischer Seitenansicht, mit Rollrakel,
Figur 3 eine Vorrichtung mit nachgeschalteter Rollrakel,
Figur 4 eine Auftragsvorrichtung in Seitenansicht, schematisch.

Sämtliche dargestellten Vorrichtungen dienen zum gfeichmäßigen Auftrag von flüssigen Behandlungsflotten auf textile Flächengebilde, vorzugsweise Warenbahnen 1, wobei die Zuführung der Flotte zur Vorrichtung in verschäumter Form derselben erfolgt. Vorzugsweise ist an Florware, wie Teppichware od. dgl. gedacht, es können aber auch andere Waren mit dieser Vorrichtung und nach diesem Verfahren gefärbt werden.

Die Zuführungsvorrichtung ist mit 2 in der Zeichnung bezeichnet. Als Zuführungsvorrichtung kann eine Rohrleitung vorgesehen sein mit Ausflußstutzen 20, die über die Breite der Warenbahn gleichmäßig verteilt angeordnet sind.

Die Vorrichtung zum Verschäumen der Flotte unter Druck ist in Fig. 4 dargestellt und besteht im wesentlichen aus einer Mischkammer mit separaten Zuführungen für Druckluft und aus einem Vorratsbehälter zugeführter Flotte und wird später beschrieben.

Die Warenbahn 1 kann bzw. wird im allgemeinen auf einem luftdurchlässigen Drucktuch 3 aufliegen, das endlos um laufend geführt werden kann, wie es in Fig. 2 dargestellt ist.

Ferner besteht die Möglichkeit, die Warenbahn 1 auch über eine an sich bekannte Siebtrommel laufen zu lassen statt über ein Drucktuch 3. In der Siebtrommel ist dann die Sauganordnung 4 vorgesehen, die bei den dargestellten Ausführungsbeispielen der Fig. 1, 2 und 3 als über die gesamte Arbeitsbreite gehender Saugkasten ausgebildet ist mit Saugschlitz 40. Wenn die Vorrichtung in einer Siebtrommel liegt, wird es sich um ein Saugsegment handeln. Dies ist aber nicht dargestellt.

Wie aus Fig. 1 ersichtlich, ist auf dem textilen Flächengebilde, vorzugsweise der luftdurchlässigen Warenbahn 1, ein vierseitig begrenzter Farbraum, z. B. ein Behälter 5, angeordnet, in dem der Schaum abgelegt wird, und zwar durch eine Zuführvorrichtung 2 mit Ausflußstutzen 20. Statt eines Behälters können Seitenbegrenzungen 50 vorgesehen sein, die gegebenenfalls in der Breite im Verhältnis zueinander einstellbar sind und eine Vorderwand 55 vorgesehen sein. Die Vorderwand 55 liegt auf der Warenzulaufseite.

Unterhalb des Behälters 5 od. dgl. ist die Sauganordnung 4 mit Saugschlitz 40 vorgesehen, wobei diese Sauganordnung 4 über eine Saugpumpe 41 mit dem Saugstrom versehen wird. Die Regelung erfolgt über ein Ventil 141 od. dgl. Die Saugpumpe 41 kann über einen Schlauch 42 (Fig. 4) bzw. über stationäre Anordnung über ein Rohr 42' mit dem Saugkasten bzw. der Sauganordnung 4 verbunden sein.

Welche an sich bekannte Vorrichtung zur Erzielung des Vakuums benutzt wird, ist gleichgültig. Die Sauganordnung 4 sollte einstellbar in ihrer Placierung sein, aber vorzugsweise stationär arbeiten.

Die in Warenlaufrichtung rückseitig gelegene Rückwand 52 des Behälters 5 wird teilweise durch die Auftragseinrichtung 6 gebildet, die bei dem dargestellten Ausführungsbeispiel als Streichrakel ausgebildet ist, deren Winkel im Verhältnis zum Lauf der Warenbahn 1 einstellbar ist. Die auf dem Drucktuch 3 aufliegende Warenbahn 1 unterläuft somit den Bereich des Behälters 5 und überläuft die Sauganordnung 4 und gerät anschließend unter die Auftragseinrichtung 6 im Falle der Ausführung der Fig. 1 unter die Streichrakel. Dabei wird der Schaum in die Ware nach dem Einsaugen nachträglich eingedrückt. Die über der Auftragseinrichtung 6 sich aufbauende Rückwand 52 verhindert ein Überströmen der Auftragseinrichtung auf der Ablaufseite mit Schaum.

Fig. 2 zeigt die schematische Darstellung einer ähnlichen Vorrichtung mit Anordnung einer Auftragseinrichtung 6, die als Rollrakel ausgebildet ist. Die Vorderwand 55 hängt hier an einem Querträger 51, der beidseitig der durchlaufenden Warenbahn auf dem Maschinengestell einstellbar befestigt werden kann, und zwar in den angegebenen Pfeilrichtungen verstellbar und in beliebigem Abstand zur Auftragseinrichtung 6 arretierbar. Die Vorderwand 55 kann besonders profiliert sein, um einen Kanal 53 zu bilden, durch den der Schaum möglichst vorteilhaft nach unten abfließen kann. Somit ist die Begrenzung des Farbraumes in der Form eines gleichmäßigen Flußkanales ausgebildet.

Die Rückwand 52 stützt sich über eine Dichtungsleiste 152 auf der Oberfläche der Rollrakel . ab, wobei die Dichtung nachgestellt werden kann. Die Rückwand 52 hängt, wieder an einer Quertraverse, die rechts und links der Warenbahndurchführungsebene ebenfalls auf dem Maschinengestell abgestützt sein kann. Die Sauganordnung 4 ist ähnlich dem Ausführungsbeispiel der Fig. 1 ausgebildet.

In Fig. 3 ist ein Ausführungsbeispiel gezeigt, ebenfalls mit Rollrakel als Auftragseinrichtung 6, jedoch mit fest ausgebildetem Behälter 5 und darunter angeordneter Sauganordnung 4, die in den Pfeilrichtung A, B verstellbar ist : vor der Auftragseinrichtung 6, unter und hinter dieselbe.

Die Figuren zeigen noch, daß das Drucktuch 3 über Walzen 30, 31 geführt werden kann. Es ist durchlässig, und zwar luft- und flüssigkeitsdurchlässig. Die Walzen können diskontinuierlich oder kontinuierlich angetrieben werden. Im allgemeinen wird die kontinuierliche Bewegung vorzuziehen sein.

Durch das geringe, in seiner Stärke steuerbare Vakuum, wird die Luft aus dem Material entfernt, nämlich aus dem textilen Flächengebilde, insbesondere einer Florware und es wird so ein widerstandsfreies, gleichmäßiges Eindringen der verschäumten Flotte in das Material erzielt.

Dargestellt ist jeweils ein Flormaterial, wiel hier die besonderen Vorteile des erfindungsgemäßen Verfahrens und auch der Vorrichtung besonders zur Wirkung kommen. Die Durchsaugvorrichtung, nämlich die Sauganordnung, kann auch als ein flächenübergreifender Kasten ausgebildet sein, sie kann auch, wie bereits beschrieben, mit dem Saugschlitz 40 versehen sein, der sich über die Arbeitsbreite erstreckt.

Durch die Veränderbarkeit der Lage der Sauganordnung 4 im Verhältnis zur Auftragseinrichtung 6, vorzugsweise zur Rollrakel, läßt sich die Wirkung der Sauganordnung zusätzlich einstellen. Soll die Ware erst entlüftet werden, wird der Saugschlitz weiter nach vorn gesetzt, d. h. in Richtung auf den Zulauf der Ware, soll eine Wirkung auf den bereits unter Druck stehenden schaum ausgeübt werden, wird der Saugschlitz 40 dicht an die Auftragseinrichtung, beispielsweise die Rollrakel 6, herangesetzt unter den Bereich des vor der Rollrakel liegenden keiles 60.

In der Fig. 4 ist ein mögliches Ausführungsbeispiel der Vorrichtung zum Verschäumen der Flotte dargestellt. Die Zuführung der Flotte erfolgt von einem Vorratsbehälter 90 aus und die Zuführung der Druckluft, beispielsweise von einem Kompressor 91 aus. In beiden Zuführungsleitungen 190 und 191 sind Geräte zur Mengenmessung 290 und 291 vorgesehen. Außerdem sind diesbezügliche Steuerventile vorgesehen, wovon nur eines in der Druckluftleitung 191 dargestellt ist, und zwar ein Steuerventil 92.

Die Flotte wird über eine Pumpe 93 gefördert, die ihrerseits angetrieben wird von einem Motor 193 über ein Getriebe 293. Somit gelangt sowohl Luft als auch Flotte in den Mischkopf 94, der eine Mischkammer 194 aufweist. Die Druckluft wird bei diesem Ausführungsbeispiel in einen Ringraum 294 eingebracht und gelangt von unten über Öffnungen in die Mischkammer 194, in der sich Glaskugeln oder ein Granulat oder etwas ähnliches befinden. Über eine Leitung 95, ein Rohr, einen Schlauch od. dgl. gelangt dann der hergestellte Schaum in genau eingestelltem Mischverhältnis in die Zuführungsvorrichtung 2, die in Fig. 4 nur angedeutet ist und über die Ausflußstutzen 20 direkt auf die Ware.

In der Druckluftleitung 191 kann ein Haupthahn 96 vorgesehen sein.

Die dargestellten Vorrichtungen stellen lediglich Beispiele dar. Die Erfindung ist nicht auf diese Ausführungsbeispiele beschränkt. So sind Variationen, denkbar und möglich.

Als verschäumte Auftragsmittel lassen sich die unterschiedlichsten Chemikalien denken. Zunächst ist an den Auftrag von Farbe gedacht, z. B. Fabrflotten oder an Farbstoffe zum Drucken und Färben bzw. Farbpasten. Es kann aber auch ein Latexschaum auf- oder eingetragen werden als Schicht. Die Warenbahhn kann auch durch den Schaum behandelt werden, z. B. durch verschäumte Ausrüstungschemikalien, aber auch gewaschen u. dgl.

Als Substrat kommen insbesondere Warenbahnen mit faseriger Struktur in Betracht, wie Textilien aller Art, darunter z. B. auch Teppiche, Florware, wie Samte, ferner Vliese, aber auch Filze, aber auch andere flächige Erzeugnisse. Der Übergang von non-woven bis Papier ist möglich, soweit dieses luftdurchlässig ist.

Je nach zu erzielendem Ergebnis oder je nach vorzunehmendem Arbeitsschritt kann der Schaum nur in die Oberfläche eingesaugt werden.

Der begrenzte Raum kann vor jeder beliebigen Auftragsvorrichtung liegen oder auch selbst die Auftragseinrichtung bilden bzw. in sie hinein integriert sein.

## Patentansprüche

1. Verfahren zum gleichmäßigen Auftragen von verschäumten Flotten auf textile Flächengebilde, insbesondere zum Auftragen auf kontinuierlich bewegte Warenbahnen mit Vorrichtungen zur Schaumerzeugung und Transportierung sowie Vorrichtungen für den Transport der Flächengebilde, wobei der Schaum direkt auf die Ware aufgebracht wird und der Schaum in einem vierseitig begrenzten Behälter abgelegt und in diesen Bereich eingesaugt wird, dadurch gekennzeichnet, daß des Schaum in die Ware bei Verlassen des Behälters zum zusätzlichen Flottenauftrag und Einpressen des Restschaumes unter Rakeleinwirkung eingedrückt wird.

2. Vorrichtung zur Durchführung des Verfahrens nach Anspruch 1, dadurch gekennzeichnet, daß als Begrenzung des Behälters im Auslaufbereich der Warenbahn (5) eine Auftragseinrichtung vorgesehen ist, die als Einpreßrakel (6) ausgebildet ist und unter der Warendurchführungsebene im durch den Behälter vierseitig begrenzten Raum eine Sauganordnung (4) mit Saugschlitz (40) vorgesehen ist.

3. Vorrichtung nach Anspruch 2, dadurch gekennzeichnet, daß die Einpreßrakel (6) als Rollrakel ausgebildet ist.

4. Vorrichtung nach Anspruch 2, dadurch gekennzeichnet, daß die Einpreßrakel (6) als Streichrakel ausgebildet ist.

5. Vorrichtung nach Anspruch 2, dadurch gekennzeichnet, daß die in ihrer Saugwirkung einstellbare und regelbare Sauganordnung (4), wie Saugkasten mit Saugschlitz (40) in ihrem Abstand zur Einpreßrakel (6) einstellbar ist.

6. Vorrichtung nach Anspruch 2, dadurch gekennzeichnet, daß die Sauganordnung (4) mit Saugschlitz (40) im Verhältnis zur Einpreßrakel (6) in Warenlaufrichtung gesehen vor dieser bzw. unter dieser angeordnet ist.

7. Vorrichtung nach Anspruch 2, dadurch gekennzeichnet, daß die Vorderwand (55) des Behälters (5), die als Farbraumbegrenzer dient und die die Ablagefläche für den Schaum begrenzt, einstellbar ist.

8. Vorrichtung nach Anspruch 2, dadurch gekennzeichnet, daß die Vorderwand (55), die als Farbraumbegrenzer dient, mit der Einpreßrakel (6) einen Flußkanal bildet, der von oben bis unten gleiche Breite und Form hat.

## Claims

1. A process for uniformly applying foamed mixtures to flat textile articles, in particular for application to continuously moved webs of material, with foam generating and transporting means and means for transporting the textile articles, wherein the foam is applied directly to the article and the foam is deposited in a container that is defined on four sides, and is sucked into that region, characterised in that the foam is pressed into the article on leaving the container for the additional application of mixture and with the remaining foam being pressed in, under the action of a squeegee means.

2. Apparatus for carrying out the process according to claim 1 characterised in that the means defining the container in the exit region of the web of material (5) is an applicator means which is formed as a pressing-in squeegee (6) and a suction assembly (4) with suction slot (40) is provided below the plane of movement of the material through the apparatus, in the space defined on four sides by the container.

3. Apparatus according to claim 2 characterised in that the pressing-in squeegee (6) is in the form of a roller squeegee (4).

4. Apparatus according to claim 2 characterised in that the squeegee (6) is in the form of a rubbing squeegee.

5. Apparatus according to claim 2 characterised in that the suction assembly (4) which is adjustable and controllable in its suction effect, like a suction box with suction slot (40), is adjustable in respect of its spacing relative to the squeegee (6).

6. Apparatus according to claim 2 characterised in that the suction assembly (4) with suction slot (40) is arranged upstream of or below the squeegee (6), as viewed in the direction of movement of the article therethrough.

7. Apparatus according to claim 2 characterised in that the front wall (55) of the container (5) which serves as a dye chamber limiting means and which defines the foam deposit surface, is adjustable.

8. Apparatus according to claim 2 characterised in that the front wall (55) which serves as a dye chamber limiting means, with the pressing-in squeegee (6) forms a flow passage which is of the same width and form from top to bottom.

## Revendications

1. Procédé d'apport uniforme de bain sous forme de mousse sur des surfaces textiles planes et spécialement d'apport sur des bandes de tissu se déplaçant de façon continue avec des dispositifs de formation et de transport de mousse, ainsi que des dispositifs de transport de la surface plane, selon lequel la mousse est amenée directement sur le tissu, et la mousse est déposée dans un réservoir délimité sur quatre côtés et aspirée dans cette région, caractérisé en ce que la mousse, en quittant le réservoir, est pressée dans le tissu pour un apport de bain additionnel et par pressage de la mousse, en quittant le réservoir, est pressée dans le tissu pour un apport de bain additionnel et par pressage de la mousse résiduelle, sous l'action d'une racle.

2. Dispositif pour la mise en ceuvre du procédé selon la revendication 1, caractérisé en ce qu'il est prévu, pour limiter le récipient (5) dans le domaine de sortie du tissu, un dispositif d'application qui est conçu comme une racle-presseuse (6) et est muni, sous le plan de défilement du tissu, dans l'espace limité sur quatre côtés par le réservoir, d'un moyen d'aspiration (4) avec une fente d'aspiration (40).

3. Dispositif selon la revendication 2, caractérisé en ce que la racle-presseuse (6) est un rouleau-racle.

4. Dispositif selon la revendication 2, caractérisé en ce que la racle-presseuse (6) est une racle- lame.

5. Dispositif selon la revendication 2, caractérisé en ce que le moyen, d'aspiration (4) réglable et ajustable dans son action d'aspiration comme une caisse aspirante avec une fente d'aspiration (40) est réglable dans la distance le séparant de la racle-presseuse (6).

6. Dispositif selon la revendication 2, caractérisé en ce que, par rapport à la racle-presseuse (6), le moyen d'aspiration (4) avec la fente d'aspiration (40), vu dans le sens de défilement du tissu, est disposé avant ou sous ladite racle.

7. Dispositif selon la revendication 2, caractérisé en ce que la paroi de face (55) du récipient (5), qui sert de limite au compartiment de couleur, et qui limite la surface de dépôt de la mousse, est réglable.

8. Dispositif selon la revendication 2, caractérisé en ce que la paroi de face (55) qui sert de limite au compartiment de couleur forme, avec la racle-presseuse (6), un canal de circulation qui a la même largeur et la même forme de haut en bas.
